# EUROPÄISCHE PATENTSCHRIFT

(11) **EP 2 048 440 B1**
(45) Veröffentlichungstag und Bekanntmachung des Hinweises auf die Patenterteilung: **02.10.2013**
(21) Anmeldenummer: 08017776.9
(22) Anmeldetag: 10.10.2008
(51) Int. Cl.: F23D 14/70, F23D 14/10

(54) **Brenner**
Burner
Brûleur

(30) Priorität: 10.10.2007 DE 102007048795
(43) Veröffentlichungstag der Anmeldung: 15.04.2009
(73) Patentinhaber: Viessmann Werke GmbH & Co. KG, 35107 Allendorf (DE)
(72) Erfinder: Ritter, Konrad, 35114 Haina (DE); Schmalfuß, Gerd, 35108 Allendorf (DE); Niggemann, Thomas, 59964 Medebach (DE); Hirsch, Martin, 35108 Allendorf (DE)
(74) Vertreter: Wolf, Michael

(56) Entgegenhaltungen:
- EP-A- 0 643 264
- DE-A1- 3 110 301
- DE-U1- 8 605 654

## Beschreibung

Die Erfindung betrifft einen Brenner gemäß dem Oberbegriff des Patentanspruchs 1.

Ein Brenner der eingangs genannten Art ist nach der DE 31 10 301 A1 bekannt.

Ein ähnlicher Brenner ist außerdem nach der EP 1 538 395 A1 (siehe dort Figur 1) bekannt. Dieser Gasgebläsebrenner besteht aus einem zylinderförmigen Brennerkörper (Flammkörper), der an einer seiner beiden Stirnseiten eine Zuführung für ein zu verbrennendes Brennstoff-Luft-Gemisch (typischerweise ErdgaL--Luft-Gemisch) aufweist, der an seiner anderen Stirnseite verschlossen und dessen Umfangsoberfläche mindestens teilweise als Brennfläche ausgebildet ist, wobei im Brennerkörper ein hülsenförmiges Strömungsführungselement für das Brennstoff-Luft-Gemisch angeordnet ist, das sich an die Zuführung anschließt, das sich bis in den Bereich der verschlossenen Stirnseite erstreckt und das einen Hülseninnen- und einen Hülsenaußenraum definiert, welche miteinander im Bereich der verschlossenen Stirnseite pneumatisch in Verbindung stehen, wobei der Hulsenaußenraum ringspaltartig ausgebildet ist und sich mindestens zwischen der Brennfläche und dem Strömungsführungselement erstreckt.

Der Erfindung liegt die Aufgabe zugrunde, die Verbrennung bzw. das Brennverhalten eines Brenners der eingangs genannten Art zu verbessern.

Diese Aufgabe ist mit einem Brenner der eingangs genannten Art, der auch als Ölbrenner ausgebildet sein könnte, durch die im Kennzeichen des Patentanspruchs 1 aufgeführten Merkmale gelöst.

Mit anderen Worten ausgedrückt, ist dafür gesorgt, dass die Zuführung des Brennstoff-Luft-Gemisches zur Brennfläche gleichmäßiger erfolgt, und zwar dadurch, dass der Raum zwischen dem Strömungsführungselement und der Brennfläche in Richtung Gaszuführung immer kleiner wird, was der Erkenntnis Rechnung trägt, das mit fortschreitender Lauflänge in Richtung Zuführung bereits immer mehr Gemisch durch die Brennfläche hindurchgetreten ist, mithin ein immer kleiner werdender Volumenstrom in Richtung Zuführung strömt.

Andere vorteilhafte Weiterbildungen des erfindungsgemäßen Brenners ergeben sich aus den abhängigen Patentansprüchen.

Der Vollständigkeit halber wird noch auf die DE 698 12 219 T2 hingewiesen (siehe insbesondere Figur 1), bei der zwar auch ein kegelstumpfförmiges Strömungsführungselement im Brennerkörper angeordnet ist, dieses ist aber genau entgegengesetzt orientiert positioniert. Außerdem weist es Durchströmöffnungen auf, durch die Gemisch aus seinem Innenraum wieder in den Spaltbereich zwischen Brennfläche und Strömungsführungselement strömen kann. Dieses Strömungsführungselement trägt somit nicht wie das erfindungsgemäße zur Vergleichmäßigung der Strömung im Brennerkörper und damit nicht zu angestrebten Verbesserung der Verbrennung bei.

Verwiesen wird außerdem noch auf die DE 86 05 654 U1, bei der ebenfalls (wie beim vorgenannten Dokument) das Gemischverteilungsblech mit einer Vielzahl von Löchern versehen ist. Schließlich wird noch auf die EP 0 643 264 A1 hingewiesen, bei der allerdings der ringspaltartige Hülsenaußenraum einen im wesentlichen gleichbleibenden Durchströmquerschnitt aufweist.

Der erfindungsgemäße Brenner einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: perspektivisch den erfindungsgemäßen Brenner, hier als Gasgebläsebrenner;
- Figur 2: im Schnitt den Brennerkörper mit in Richtung Zuführung kleiner werdendem Hülsenaußenraum (die Strömung ist durch Pfeile dargestellt); und
- Figur 3: in Seitenansicht eine bevorzugte Ausführungsform des hülsenförmigen Strömungsführungselements.

Der in den Figuren 1 bis 3 dargestellte Gasgebläsebrenner besteht aus einem zylinderförmigen Brennerkörper 1, der an einer seiner beiden Stirnseiten 2 eine Zuführung 3 für ein zu verbrennendes Gas-Luft-Gemisch aufweist. Der Brennerkörper 1 ist ferner an seiner anderen Stirnseite 4 verschlossen. Seine zylindrische Umfangsoberfläche (Mantelfläche, auch Verteileroberfläche genannt) ist mindestens teilweise als Brennfläche 5 ausgebildet, wobei die Mantelfläche im Bereich der Brennfläche 5 Durchgangsbohrungen für das Gas-Luft-Gemisch aufweist und von die eigentliche Brennfläche 5 bildenden metallischen Drähten (Drahtgewirke oder Drahtgewebe) umschlossen ist.

Ferner ist vorgesehen, dass der äußere Brennerkörper 1 aus einem ersten, die Zuführung 3 bildenden, hohlzylindrischen Rohrstück 11, aus einem zweiten, von der Brennfläche 5 umschlossenen, hohlzylindrischen Rohrstück 12 mit Durchtrittsöffnungen für das Brennstoff-Luft-Gemisch und einer deckelartig ausgebildeten Stirnseite 4 gebildet ist. Die verschlossen ausgebildete Stirnseite 4 des Brennerkörpers 1 ist dabei mit einer in Richtung Strämungsführungselement 6 weisenden konvexen Wölbung 13 versehen, die im Zusammenwirken mit dem noch zu erläuternden Strömungsführungselement 6 zu einer gleichmäßigen Verteilung des Brennstoff-Luft-Gemisches im Innern des Brennerkörpers 1 beiträgt. Die Strömung des Brennstoff-Luft-Gemisches kühlt darüber hinaus vorteilhafterweise die gewölbte Stirnseite 4.

Ferner ist mit Verweis auf Figur 2 erfindungsgemäß im Brennerkörper 1 ein hülsenförmiges, von der zuführungsseitigen Stirnseite 2 bis zum Bereich der verschlossenen Stirnseite 4 durchströmungsöffnungsfreies Strömungsführungselement 6 für das Gas-Luft-Gemisch angeordnet. Dieses schließt sich an die Zuführung 3 an und erstreckt sich bis in den Bereich der verschlossenen Stirnseite 4. Dabei definiert es einen Hülseninnen- 7 und einen Hülsenaußenraum 8, welche Räume miteinander im Bereich der verschlossenen Stirnseite 4 über entsprechende Öffnungen oder dergleichen (zum Beispiel die noch zu erläuternden Ausnehmungen 10) pneumatisch in Verbindung stehen. Dabei ist der Hülsenaußenraum 8 ringspaltartig ausgebildet und erstreckt sich mindestens zwischen der Brennfläche 5 und dem Strömungsführungselement 6. Wie insbesondere aus Figur 2 ersichtlich, erstreckt sich der Hülsenaussenraum 8 bei der bevorzugten Ausführungsform sogar von der einen bis zur anderen Stirnseite 3, 4.

Weiterhin typisch für alle Ausführungsformen des erfindungsgemäßen Brenners ist, dass der ringspaltartige Hülsenaußenraum 8 mindestens im Bereich der Brennfläche 5 bezüglich seiner Durchströmquerschnittsfläche in Richtung der Zuführung 3 kleiner werdend ausgebildet ist. Wie eingangs erläutert, führt diese Maßgabe wegen Berücksichtigung des Volumenausgleichs zu einer sehr gleichmäßigen Brennstoffzufuhr zur Brennfläche 5 und damit zu einer sehr gleichmäßigen Verbrennung.

Besonders bevorzugt ist in diesem Zusammenhang vorgesehen, dass das Strömungsführungselement 6 hülsenaussenraumseitig und mindestens im Bereich der Brennfläche 5 konusförmig ausgebildet ist. Wenn ferner das Strömungsführungselement 6 auch hülseninnenraumseitig konusförmig ausgebildet ist, kann dieses sogar insgesamt konusförmig aus Blechmaterial gebildet sein (siehe hierzu insbesondere Figur 2 und 3). - Selbstverständlich kommen aber auch andere Ausführungsformen des Strömungsführungselements 6 in Betracht, solange bei diesen der Hülsenaussenraum 8 in Richtung Zuführung 3 kleiner werdend ausgebildet ist.

Um das erfindungsgemäße Strömungsführungselement 6 gut und auf möglichst einfache Weise am Brennerkörper 1 fixieren zu können (zum Beispiel einfach durch Einstecken), weist das zufuhrseitige Ende des Strömungsführungselements 6 einen Außendurchmesser auf, der einem zufuhrseitigen Innendurchmesser des Brennerkörpers 1 entspricht.

Zur Zentrierung des Strömungsführungselements 6 innerhalb des Brennerkörpers 1 ist vorgesehen, dass an diesem hülsenaussenraumseitig mindestens ein, vorzugsweise drei und mehr (zum Beispiel sechs - siehe Figur 2 und 3) Distanzelemente 9 angeordnet sind. Diese in Figur 2 schraffiert dargestellten Distanzelemente 9 sind dabei sich an einer Innenseite des Brennerkörpers 1 abstützend ausgebildet. Ferner sind die Distanzelemente 9 als streifenförmige Bauteile zur Strömungsführung mindestens im Bereich der Brennfläche 5 angeordnet. Die sechs kleinen Striche in Figur 2 deuten dabei die Fixierungspunkte bzw. -linien (zum Beispiel per Schweißung) für die in dieser Figur 2 an diesen Umfangspositionen nicht dargestellten Distanzelemente 9 an (das obere und untere Distanzelement 9 ist in Figur 2 aber dargestellt; Figur 3 zeigt vier von insgesamt sechs Distanzelementen 9). Zur Axialen Fixierung ist weiterhin vorgesehen, dass das Distanzelement 9 eine axiale Abstützung des Strömungsführungselements 6 gegen die verschlossene Stirnseite 4 bildet. Zwischen dem Strömungsführungselement 6 bzw. den Distanzelementen 9 und der Stirnseite 4 besteht dabei vorzugsweise zur Minimierung der Wärmeübertragung (jeweils) nur ein punktförmiger Kontaktbereich.

Schließlich sind, wie insbesondere Figur 2 und 3 zeigt, bei Verwendung mehrerer Distanzelemente 9 zwischen diesen am zuführungsabgewandten Ende des Strömungsführungselements 6 den Hülseninnenraum 7 mit dem Hülsenaussenraum 8 pneumatisch verbindende Ausnehmungen 10 vorgesehen. Diese dienen dazu, das Gas-Luft-Gemisch im Zusammenwirken mit der Wölbung 13 möglichst gleichmäßig einem jeweils durch zwei Distanzelemente 9 gebildeten Strömungsspalt zuzuleiten, wodurch gleichzeitig auch die Stirnseite 4 gekühlt wird.

### Bezugszeichenliste

- 1: Brennerkörper
- 2: Stirnseite
- 3: Zuführung
- 4: Stirnseite
- 5: Brennfläche
- 6: Strömungsführugselement
- 7: Hülseninnenraum
- 8: Hülsenaußenraum
- 9: Distanzelement
- 10: Ausnehmung
- 11: Rohrstück
- 12: Rohrstück
- 13: Wölbung

## Patentansprüche

1. Brenner, umfassend einen zylinderförmigen Brennerkörper (1), der an einer seiner beiden Stirnseiten (2) eine Zuführung (3) für ein zu verbrennendes Brennstoff-Luft-Gemisch aufweist, der an seiner anderen Stirnseite (4) verschlossen und dessen Umfangsoberfläche mindestens teilweise als Brennfläche (5) ausgebildet ist, wobei im Brennerkörper (1) ein hülsenförmiges Strömungsführungselement (6) für das Brennstoff-Luft-Gemisch angeordnet ist, das sich an die Zuführung (3) anschließt, das sich bis in den Bereich der verschlossenen Stirnseite (4) erstreckt und das einen Hülseninnen- (7) und einen Hülsenaußenraum (8) definiert, welche miteinander im Bereich der verschlossenen Stirnseite (4) pneumatisch in Verbindung stehen, wobei der Hülsenaußenraum (8) ringspaltartig ausgebildet ist und sich mindestens zwischen der Brennfläche (5) und dem Strömungsführungselement (6) erstreckt, wobei der ringspaltartige Hülsenaußenraum (8) mindestens im Bereich der Brennfläche (5) bezüglich seiner Durchströmquerschnittsfläche in Richtung der Zuführung (3) kleiner werdend ausgebildet ist,
**dadurch gekennzeichnet,**
**dass** das Strömungsführungselement (6) von der zuführungsseitigen Stirnseite (2) bis zum Bereich der verschlossenen Stirnseite (4) durchströmungsöffnungsfrei ausgebildet ist.

2. Brenner nach Anspruch 1,
**dadurch gekennzeichnet,**
**dass** das Strömungsführungselement (6) mindestens hülsenaussenraumseitig und mindestens im Bereich der Brennfläche (5) konusförmig ausgebildet ist.

3. Brenner nach Anspruch 1 oder 2,
**dadurch gekennzeichnet,**
**dass** das Strömungsführungselement (6) hülseninnenraumseitig konusförmig ausgebildet ist.

4. Brenner nach Anspruch 2 und 3,
**dadurch gekennzeichnet,**
**dass** das Strömungsführungselement (6) insgesamt konusförmig aus Blechmaterial gebildet ist.

5. Brenner nach einem der Ansprüche 1 bis 4,
**dadurch gekennzeichnet,**
**dass** das zufuhrseitige Ende des Strömungsführungselements (6) einen Außendurchmesser aufweist, der einem zufuhrseitigen Innendurchmesser des Brennerkörpers (1) entspricht.

6. Brenner nach einem der Ansprüche 1 bis 5,
**dadurch gekennzeichnet,**
**dass** am Strömungsführugselement (6) hülsenauseenraumseitig mindestens ein, vorzugsweise drei und mehr Distanzelement(e) (9) angeordnet ist (sind).

7. Brenner nach Anspruch 6,
**dadurch gekennzeichnet,**
**dass** das Distanzelement (9) als streifenförmiges Bauteil zur Strömungsführung mindestens im Bereich der Brennfläche (5) angeordnet ist.

8. Brenner nach Anspruch 6 oder 7,
**dadurch gekennzeichnet,**
**dass** sich das Distanzelement (9) an einer Innenseite des Brennerkörpers (1) anliegend ausgebildet ist.

9. Brenner nach einem der Ansprüche 6 bis 8,
**dadurch gekennzeichnet,**
**dass** das Distanzelement (9) eine axiale Abstützung des Strömungsführungselements (6) gegen die verschlossene Stirnseite (4) bildet.

10. Brenner nach einem der Ansprüche 6 bis 9,
**dadurch gekennzeichnet,**
**dass** bei Verwendung mehrerer Distanzelemente (9) zwischen diesen am zuführungsabgewandten Ende des Strömungsführungselements (6) den Hülseninnenraum (7) mit dem Hülsenaussenraum (8) pneumatisch verbindende Ausnehmungen (10) vorgesehen sind.

11. Brenner nach einem der Ansprüche 1 bis 10,
**dadurch gekennzeichnet,**
**dass** der Brennerkörper (1) aus einer zylindrischen Mantelfläche mit Durchgangsbohrungen gebildet und diese von der aus metallischen Drähten gebildeten Brennfläche (5) umschlossen ist.

12. Brenner nach einem der Ansprüche 1 bis 11,
**dadurch gekennzeichnet,**
**dass** der äußere Brennerkörper (1) aus einem ersten, die Zuführung (3) bildenden, hohlzylindrischen Rohrstück (11), aus einem zweiten, von der Brennfläche (5) umschlossenen, hohlzylindrischen Rohrstück (12) mit Durchtrittsöffnungen für das Brennstoff-Luft-Gemisch und einer deckelartig ausgebildeten Stirnseite (4) gebildet ist.

13. Brenner nach einem der Ansprüche 1 bis 12,
**dadurch gekennzeichnet,**
**dass** die verschlossen ausgebildete Stirnseite (4) des Brennerkörpers (1) eine Richtung Strömungsführungselement (6) weisende konvexe Wölbung (13) aufweist.

## Claims

1. A burner, comprising a cylindrical burner body (1) which, on one of its two front sides (2), has an infeed (3) for a fuel-air mixture to be burned, and which, on its other front side (4) is closed, and the circumferential surface of which is at least partially configured as combustion surface (5), wherein in the burner body (1), a sleeve-shaped flow guiding element (6) is arranged for the fuel-air mixture, which flow guiding element is connected to the infeed (3) that extends up into the region of the closed front side (4) and defines an inner sleeve chamber (7) and an outer sleeve chamber (8) which are pneumatically connected to each other in the region of the closed front side (4), wherein the outer sleeve chamber (8) is formed in an annular-gap-like manner and extends at least between the combustion surface (5) and the flow guiding element (6), wherein the annular-gap-like outer sleeve chamber (8), at least in the region of the combustion surface (5), is formed with regard to its flow cross-section in such a manner that it becomes smaller in the direction of the infeed (3),
**characterized in**
**that** the flow guiding element (6) is formed such that a flow can freely pass through the flow opening from the infeed front side (2) up to the region of the closed front side (4).

2. The burner according to claim 1,
**characterized in**
**that** the flow guiding element (6) is formed conically at least on the outer sleeve chamber side and at least in the region of the combustion surface (5).

3. The burner according to claim 1 or claim 2,
**characterized in**
**that** the flow guiding element (6) is formed conically on the inner sleeve chamber side.

4. The burner according to claim 2 and claim 3,
**characterized in**
**that** the flow guiding element (6) as a whole is formed conically from sheet metal.

5. The burner according to any one of the claims 1 to 4,
**characterized in**
**that** the infeed side end of the flow guiding element (6) has an outer diameter that corresponds to an inner diameter on the infeed side of the burner body (1).

6. The burner according to any one of the claims 1 to 5,
**characterized in**
**that** on the outer sleeve chamber side at least one, preferably three or more spacer element(s) (9) is (are) arranged on the flow guiding element (6).

7. The burner according to claim 6,
**characterized in**
**that** the spacer element (9) as a strip-shaped component for guiding the flow is arranged at least in the region of the combustion surface (5).

8. The burner according to claim 6 or claim 7,
**characterized in**
**that** the spacer element (9) is formed so as to rest against an inner side of the burner body (1).

9. The burner according to any one of the claims 6 to 8,
**characterized in**
**that** the spacer element (9) forms an axial support of the flow guiding element (6) on the closed front side (4).

10. The burner according to any one of the claims 6 to 9,
**characterized in**
**that** when using a plurality of spacer elements (9), recesses (10) that pneumatically connect the inner sleeve chamber (7) to the outer sleeve chamber (8) are provided between said spacer elements at that end of the flow guiding element (6) that faces away from the infeed.

11. The burner according to any one of the claims 1 to 10,
**characterized in**
**that** the burner body (1) is formed from a cylindrical shell surface with through holes, and said shell surface is enclosed by the combustion surface (5) that is formed from metallic wires.

12. The burner according to any one of the claims 1 to 11,
**characterized in**
**that** the outer burner body (1) is formed from a first hollow-cylindrical tube piece (11) forming the infeed (3), from a second hollow-cylindrical tube piece (12) that is enclosed by the combustion surface (5) and has passage openings for the fuel-air mixture, and from a front side (4) that is configured in a cover-like manner.

13. The burner according to any one of the claims 1 to 12,
**characterized in**
**that** the closed front side (4) of the burner body (1) has a convex curvature (13) that faces toward the flow guiding element (6).

## Revendications

1. Brûleur, comprenant un corps de brûleur cylindrique (1) qui présente sur une de ses deux faces (2) un conduit d'alimentation (3) pour un mélange combustible-air brûlant qui est fermé sur son autre face (4) et dont la surface périphérique est au moins partiellement constituée comme surface de combustion (5), un élément de guidage de l'écoulement (6) en forme de manchon pour le mélange combustible-air étant disposé dans le corps du brûleur (1) qui se raccorde au conduit d'alimentation (3) qui s'étend jusque dans la zone de la face (4) fermée et qui définit le compartiment intérieur de manchon (7) et le compartiment extérieur de manchon (8) qui sont reliés pneumatiquement l'un à l'autre dans la zone de la face (4) fermée, le compartiment extérieur de manchon (8) étant constitué comme un interstice annulaire et s'étendant au moins entre la surface de combustion (5) et l'élément de guidage de l'écoulement (6), le compartiment extérieur de manchon (8) de type interstice annulaire étant constitué se réduisant au moins dans la zone de la surface de combustion (5) par rapport à sa surface de section de passage en direction du conduit d'alimentation (3),
**caractérisé en ce que**
l'élément de guidage de l'écoulement (6) est constitué libre d'ouverture de passage depuis la face (2) du côté du conduit d'alimentation jusqu'au secteur de la face (4) fermée.

2. Brûleur selon la revendication 1,
**caractérisé en ce que**
l'élément de guidage de l'écoulement (6) est constitué de forme conique au moins du côté du compartiment extérieur de manchon et au moins dans la zone de la surface de combustion (5).

3. Brûleur selon la revendication 1 ou 2,
**caractérisé en ce que**
l'élément de guidage de l'écoulement (6) est constitué de forme conique du côté du compartiment intérieur de manchon.

4. Brûleur selon la revendication 2 et 3,
**caractérisé en ce que**
l'élément de guidage de l'écoulement (6) est formé totalement en tôle de forme conique.

5. Brûleur selon une quelconque des revendications 1 à 4,
**caractérisé en ce que**
l'extrémité du côté alimentation de l'élément de guidage de l'écoulement (6) présente un diamètre extérieur qui correspond à un diamètre intérieur côté alimentation du corps de brûleur (1).

6. Brûleur selon une quelconque des revendications 1 à 5,
**caractérisé en ce que**
sur l'élément de guidage de l'écoulement (6) est(sont) disposé(s) côté compartiment extérieur du manchon au moins un élément d'écartement (9), de préférence trois éléments et plus.

7. Brûleur selon la revendication 6,
**caractérisé en ce que**
l'élément d'écartement (9) est disposé en tant que composant en forme de bande pour le guidage de l'écoulement d'écoulement au moins dans la zone de la surface de combustion (5).

8. Brûleur selon la revendication 6 ou 7,
**caractérisé en ce que**
l'élément d'écartement (9) est constitué adjacent à un côté intérieur du corps de brûleur (1).

9. Brûleur selon la revendication 6 à 8,
**caractérisé en ce que**
l'élément d'écartement (9) forme un appui axial de l'élément de guidage de l'écoulement (6) contre la face (4) fermée.

10. Brûleur selon une quelconque des revendications 6 à 9,
**caractérisé en ce que**
lorsqu'on utilise plusieurs éléments d'écartement (9), des évidements (10) sont prévus entre ceux-ci à l'extrémité opposée à l'alimentation de l'élément de guidage de l'écoulement (6), reliant pneumatiquement le compartiment intérieur de manchon (7) au compartiment extérieur de manchon (8).

11. Brûleur selon une quelconque des revendications 1 à 10,
**caractérisé en ce que**
le corps de brûleur (1) est formé à partir d'une surface d'enveloppe cylindrique avec des trous de passage et **en ce que** celle-ci est entourée de la surface de combustion (5) formée de fils métalliques.

12. Brûleur selon une quelconque des revendications 1 à 11,
**caractérisé en ce que**
le corps de brûleur (1) extérieur est formé d'une première pièce tubulaire (11) cylindrique creuse formant l'alimentation (3), d'une deuxième pièce tubulaire (12) cylindrique creuse enveloppée par la surface de combustion (5) avec des ouvertures de passage pour le mélange combustible-air et d'une face (4) constituée en forme de couvercle.

13. Brûleur selon une quelconque des revendications 1 à 12,
**caractérisé en ce que**
la face (4) constituée fermée du corps de brûleur (1) présente une courbure (13) convexe orientée en direction de l'élément de guidage de l'écoulement (6).
